# EUROPÄISCHE PATENTSCHRIFT

(11) **EP 3 130 724 B1**
(45) Veröffentlichungstag und Bekanntmachung des Hinweises auf die Patenterteilung: **04.07.2018**
(21) Anmeldenummer: 16183408.0
(22) Anmeldetag: 09.08.2016
(51) Int. Cl.: E04F 19/06, E04F 15/02

(54) **FUSSBODENPROFILANORDNUNG UND BASISPROFIL**
FLOOR PROFILE ASSEMBLY AND BASE PROFILE
SYSTÈME DE PROFILE DE SOL ET PROFILE DE BASE

(30) Priorität: 13.08.2015 DE 102015113349
(43) Veröffentlichungstag der Anmeldung: 15.02.2017
(73) Patentinhaber: Küberit Profile Systems GmbH & Co. KG, 58513 Lüdenscheid (DE)
(72) Erfinder: Holtschmidt, Olaf, 58809 Neuenrade (DE)
(74) Vertreter: Peter, Julian

(56) Entgegenhaltungen:
- EP-B1- 1 682 735
- WO-A1-97/17514
- WO-A1-2005/042875
- DE-U1-202012 100 290
- US-A- 5 073 430

## Beschreibung

Die Erfindung betrifft ein Basisprofil einer Fußbodenprofilanordnung sowie die Fußbodenprofilanordnung mit Basisprofil und Abdeckprofil zur Verwendung in Fugen zwischen angrenzenden Bodenbelägen.

Gattungsbildende Fußbodenprofilanordnungen sind aus dem Stand der Technik bekannt. Beispielsweise offenbart die EP 1 682 735 B1 eine Fußbodenprofilanordnung mit einer Gelenkanordnung zwischen einem Basisprofil und einem als Halteeinrichtung ausgebildeten Zwischenprofil zur Befestigung eines Abdeckprofils. Die offenbarte Lösung hat sich in der Praxis vielfach bewährt.

Ebenfalls Stand der Technik sind Lösungen mit Mehrfachbiegestellen im Basisprofil zur Anpassung der Höhe, beispielsweise aus der DE 20 2008 000 534 U1, DE 3420805 A1 oder EP 1 680 563 B1. Die aus der DE 3420805 A1 bekannte Lösung richtet sich jedoch auf ein Halten des Bodenbelags, ohne Anpassbarkeit der Höhenlage oder Neigung. Die Mehrfachgelenkigkeit mit schräg verlaufenden Verbindungsstegen gemäß den beiden anderen Druckschriften ist über die Länge der Profilschienen schwer montierbar. Zudem werden Rückstellkräfte teilweise aufwendig mit einer Feder realisiert. Ferner ist bei der Verwendung der Vielzahl von Sollbiegestelle problematisch, dass einzelne Biegestelle leicht überlastet werden und brechen.

Weiterer Stand der Technik im vorliegenden technischen Gebiet wird in den Dokumenten DE 20 2012 100290 U1 und WO 2005/042875 A1 offenbart.

Zur Weiterbildung der bestehenden Systeme hat sich gezeigt, dass es vorteilhaft ist, die Gelenkigkeit, d.h. die Neigbarkeit eines an dem Basisprofil zu befestigenden Abdeckprofils mit einem vereinfachten Basisprofil bzw. einer geringeren Anzahl an Bauteilen zu erreichen und dabei das bislang eingesetzte Zwischenprofil oder andere Bauteile wie Federn oder dergleichen einzusparen. Auch ist wünschenswert, die Komplexität des Systems zu verringern um die Montierbarkeit zu vereinfachen.

Der Erfindung liegt deshalb die Aufgabe zugrunde, ein vereinfachtes, schneller zu verlegendes und kostengünstigeres System anzubieten.

Diese Aufgabe wird gelöst durch die Merkmalskombination gemäß Patentanspruch 1.

In einer ersten Ausgestaltung der Erfindung wird ein Basisprofil einer Fußbodenprofilanordnung mit einem Bodenauflageschenkel und einer Halteeinrichtung gemäß Patentanspruch 1 vorgeschlagen, die ausgebildet ist, ein Abdeckprofil befestigend aufzunehmen. Der Bodenauflageschenkel und die Halteeinrichtung sind unmittelbar und einstückig durch ein eine Sollbiegestelle aufweisendes Gelenk verbunden, so dass die Halteeinrichtung gegenüber dem Bodenauflageschenkel in Querrichtung neigbar ist. Gegenüber den bekannten Lösungen ist die Anbindung der Halteeinrichtung an den Bodenauflageschenkel vereinfacht. Die unmittelbare Anbindung über das eine Gelenk vermeidet, dass die Ausrichtung der Halteeinrichtung durch Mehrfachneigungen über eine Vielzahl von in unterschiedliche Richtungen ausgerichteten Sollbiegestellen erfolgen muss. Das Basisprofil wird kompakter. Die Neigung der Halteeinrichtung gegenüber dem Bodenauflageschenkel erfolgt unmittelbar und ausschließlich an einem einzigen Gelenk. Eine Überlastung einzelner Sollbiegestellen ist ausgeschlossen. Zudem wird durch die Neigung der Halteeinrichtung an dem einen Gelenk stets auch eine Zugkraft auf die das Abdeckprofil befestigenden Schrauben ausgeübt. Das Basisprofil ermöglicht mithin eine Vorspannung.

In einer Ausführungsvariante ist vorgesehen, dass die Halteeinrichtung unmittelbar anschließend an das Gelenk ausgebildet ist. Dies trägt ebenfalls zum kompakten Aufbau bei. Zudem wird die Einstellung der Neigung der Halteeinrichtung auf einen bestimmten Winkel vereinfacht, da diese unmittelbar mit dem einen Gelenk zusammenwirkt.

In einer Weiterbildung des Basisprofils wird das die Sollbiegestelle aufweisende Gelenk durch einen Biegesteg gebildet. Die Nutzung eines derartigen Biegestegs ermöglicht eine beliebige Formgebung und insbesondere auch eine Ausführung der Sollbiegestelle durch eine lokale Materialverjüngung. In einer vorteilhaften Ausführung ist die lokale Materialverjüngung um 50-65% gegenüber einem an die Sollbiegestelle angrenzenden Abschnitt des Biegestegs ausgebildet. Als lokale Materialverjüngung kann beispielsweise eine Sollbiegenut vorgesehen werden. Jedoch kann auch der gesamte Biegesteg im Bereich der lokalen Materialverjüngung dünner ausgebildet sein. Bei VerWendung von Aluminium liegt die Materialstärke des Biegestegs im Bereich der Materialverjüngung vorzugsweise bei 0,9-1mm in Querrichtung, im nicht verjüngten angrenzenden Abschnitt bei ca. 1,6mm.

Die Halteeinrichtung weist in einer Ausführungsvariante zwei Vertikalschenkel mit dazwischen gebildetem Schraubkanal und einem die Vertikalschenkel verbindenden Querschenkel auf, so dass die Halteeinrichtung im Wesentlichen U-förmig ist. Der Biegesteg verläuft standardmäßig mittig zum Querschenkel der Halteeinrichtung, in vorteilhaften Ausführungsvarianten jedoch in vertikaler Verlängerung zu einem der zwei Vertikalschenkel. Hierdurch wird das Basisprofil in Querrichtung je nach Bedarf durch die Breite der Halteeinrichtung gestreckt oder gekürzt.

Erfindungsgemäß ist vorgesehen, dass der Bodenauflageschenkel einen Befestigungsabschnitt zur Befestigung beispielsweise mittels Schrauben am Boden und einen Biegeabschnitt aufweist, wobei der Bodenauflageschenkel im Biegeabschnitt mehrere oberseitig und/oder unterseitig abwechselnd angeordnete und die Steifigkeit lokal reduzierende Nuten aufweist, welche eine vertikale Biegung des Bodenauflageschenkels im Biegeabschnitt ermöglichen. Oberseitig bedeutet hierbei zum Bodenbelag gerichtet, unterseitig zum Boden gerichtet. Die Nuten können unterschiedlich geformt sein und in der Breite in Querrichtung (Fugenbreitenrichtung) und Tiefe in vertikaler Richtung angepasst werden, je nachdem welche Steifigkeit im Biegeabschnitt gewünscht ist. Zudem werden in einem Ausführungsbeispiel zumindest die nach oben zum Bodenbelag gerichteten Nutenkanten angephast oder abgerundet ausgebildet. Als weiterer positiver Aspekt reduzieren die Nuten den Materialaufwand für das Basisprofil.

Ein bevorzugtes Verhältnis des Flächenabschnitts des Befestigungsabschnitts gegenüber dem Biegeabschnitt liegt bei 0,5 - 1,5, weiter bevorzugt 0,8-1,2.

In einer Weiterbildung des Basisprofils wird vorgesehen, dass der Bodenauflageschenkel unmittelbar anschließend an das Gelenk eine zum Boden weisende Sollbiegenut aufweist. Die Sollbiegenut ermöglicht, dass der die Halteeinrichtung und das Gelenk bzw. den Biegesteg aufweisende Abschnitt des Basisprofils nach vertikal oben in die Fuge leichter und bezüglich der Position genau definiert biegbar ist. Durch das vertikale Aufbiegen wird der Abstand zu einem auf die Halteeinrichtung aufzusetzenden Abdeckprofil verringert und die Abstützung zwischen Basisprofil und Abdeckprofil auch bei größeren Bodenbelagsstärken verbessert.

Ein weiteres Ausführungsbeispiel des Basisprofils ist dadurch gekennzeichnet, dass der Bodenauflageschenkel im Biegeabschnitt mindestens eine sich in Längsrichtung erstreckende Aussparung aufweist. Die Aussparung ist vorzugsweise eine Ausstanzung über eine vorbestimmte Länge in Längsrichtung (Längserstreckungsrichtung entlang der Fuge). Die Aussparung erleichtert die Biegbarkeit des die Halteeinrichtung und das Gelenk bzw. den Biegesteg aufweisenden Abschnitts des Basisprofils nach vertikal oben in die Fuge.

In einer nicht-erfindungsgemäßen weiteren alternativen Ausführung wird ein Basisprofil einer Fußbodenprofilanordnung vorgeschlagen, das eine Halteeinrichtung aufweist, die ausgebildet ist, ein Abdeckprofil befestigend aufzunehmen. Das Basisprofil umfasst einen waagerechten auf dem Boden zu befestigenden Bodenauflageschenkel. Der Bodenauflageschenkel und die Halteeinrichtung sind durch einen Übergangsabschnitt verbunden, der eine Stufe und einen gegenüber dem Bodenauflageschenkel in vertikaler Richtung beabstandet und zum Bodenauflageschenkel verlaufenden Quersteg aufweist. Die Halteeinrichtung ist dabei gegenüber dem Bodenauflageschenkel durch Verbiegen des Übergangsabschnitts in Querrichtung entlang einer sich in Längsrichtung erstreckenden Stufenkante der Stufe neigbar. In einem nicht-geneigten Zustand der Halteeinrichtung verläuft der Quersteg gegenüber dem Bodenauflageschenkel in vertikaler Richtung beabstandet und parallel zum Bodenauflageschenkel.

Der sich parallel zum Bodenauflageschenkel erstreckende Quersteg bietet eine Stabilisierung des Übergangsabschnitts, wobei eine vertikale Höhenlage des Querstegs und mithin der Halteeinrichtung jeweils durch Verbiegen der Halteeinrichtung gegenüber dem Übergangsabschnitt in eine erste Querrichtung und Verbiegen des Übergangsabschnitts gegenüber dem Bodenauflageschenkel in eine der ersten Querrichtung entgegengesetzte Querrichtung einstellbar ist. In anderen Worten kann die Höhe der Halteeinrichtung gegenüber einer Ausgangsposition vergrößert oder verringert werden, indem der Übergangsabschnitt an zwei unterschiedlichen Stellen in beide entgegengesetzte Querrichtungen verbogen wird.

Die herkömmlich durch eine Gelenkanordnung realisierte Gelenkigkeit bzw. Neigbarkeit der Halteeinrichtung gegenüber dem auf dem Boden zu befestigenden Bodenauflageschenkel wird durch das Verbiegen des Basisprofils entlang der Stufenkante realisiert. Hierfür wird der Übergangsabschnitt mit einer Stufenausbildung bereitgestellt, durch welche die Stufenkante und damit eine definierte Biegekante gewährleistet sind. Das Verbiegen der Halteeinrichtung zur Erzeugung der Neigung erfolgt über eine Krafteinwirkung beim Befestigen, durch ein Werkzeug oder manuell.

In einer vorteilhaften Ausführungsvariante ist vorgesehen, dass das Basisprofil einstückig ausgebildet ist und hierdurch auf ein zusätzliches Zwischenprofil verzichtet werden kann. Die Neigbarkeit der Halteeinrichtung wird allein durch das Basisprofil realisiert.

In einem vorteilhaften Ausführungsbeispiel ist der Übergangsabschnitt durch einen Steg gebildet, der die Stufe zwischen dem Bodenauflageschenkel und der Halteeinrichtung aufweist. Eine derartige Stufe ist in vertikaler Richtung nach oben, hin zur Halteeinrichtung gerichtet und bildet dabei einen freien Abschnitt unterhalb des Übergangsabschnitts zwischen dem Boden und dem Steg, der für die Neigung genutzt werden kann.

In einer Weiterbildung der Offenbarung ist vorgesehen, dass der Übergangsabschnitt an der Stufe mindestens eine Sollbiegenut aufweist, und die Halteeinrichtung gegenüber dem Bodenauflageschenkel durch Verbiegen des Übergangsabschnitts an der mindestens einen Sollbiegenut in Querrichtung geneigt wird. Die Sollbiegenut erstreckt sich vorzugsweise über die gesamte Länge des Basisprofils in Längsrichtung und erleichtert das definierte Verbiegen in Querrichtung.

Zum Anschluss des Übergangsabschnitts an die Halteeinrichtung weist das Basisprofil in einer günstigen Ausführung am Übergangsabschnitt einseitig einen vertikalen Biegeschenkel auf. Der vertikale Biegeschenkel ist dabei vorzugsweise auf einer dem Bodenauflageschenkel in Querrichtung gegenüberliegenden Seite angeordnet, so dass die Halteeinrichtung auf einer Seite an dem Übergangsabschnitt gehalten ist, die von dem Bodenauflageschenkel beabstandet ist.

An dem vertikalen Biegeschenkel ist in einer Weiterbildung eine weitere, sich in Längsrichtung erstreckende Sollbiegenut ausgebildet, die neben der Stufe eine weitere Möglichkeit der Neigung der Halteeinrichtung in Querrichtung bereit stellt.

Bei dem Basisprofil ist ferner vorgesehen, dass die Halteeinrichtung in vertikaler Richtung gegenüber dem Quersteg beabstandet ist, so dass für die Biegebewegungen ein Freiraum zwischen Halteeinrichtung und Quersteg gebildet ist.

Zur Erleichterung des Verbiegens ist in einer Ausführungsvariante die Materialdicke des Übergangsabschnitts in vertikaler Richtung geringer ist als diejenige des Bodenauflageschenkels. Auch ist die Materialdicke des Übergangsabschnitts in einer Ausführungsvariante in vertikaler Richtung geringer als die Materialdicke der Haltestege der Halteeinrichtung in Querrichtung. In jedem Fall sind die Größenverhältnisse so gewählt, dass die Festigkeit des Basisprofils auch im Übergangsabschnitt ausreichend hoch ist, den Fußbodenbelag über ein Abdeckprofil auf dem Boden gedrückt zu halten.

Auch bei diesem Ausführungsbeispiel ist an dem Bodenauflageschenkel des Basisprofils zumindest in einem an den Übergangsabschnitt angrenzenden Bereich eine sich in Längsrichtung erstreckende Nut ausbildbar. Zusätzlich oder alternativ kann ferner vorgesehen sein, dass in diesem Bereich bzw. innerhalb der Nut in Längsrichtung beabstandete Aussparungen, d.h. den Bodenauflageschenkel vollständig durchdringende Stanzungslöcher ausgebildet sind. Dies erleichtert das Verbiegen des Übergangsabschnitts und mithin die Montage.

Zur Erfindung gehört ferner eine Fußbodenprofilanordnung mit einem oben beschriebenen Basisprofil und einem daran befestigbaren Abdeckprofil, das zusammen mit der Halteeinrichtung gegenüber dem Bodenauflageschenkel neigbar und in einer Weiterbildung auch höhenverstellbar ist. Das Verbiegen der Halteeinrichtung des Basisprofils zur Erzeugung der Neigung kann dabei über eine Krafteinwirkung beim Befestigen des Abdeckprofils, insbesondere durch Festziehen von Befestigungsschrauben erfolgen.

In einer günstigen Weiterbildung des Basisprofils wird vorgesehen, dass das Abdeckprofil zwei Halteschenkel aufweist, welche ausgebildet sind, die Vertikalschenkel der Halteeinrichtung zu übergreifen, wobei an zumindest einem der Halteschenkel ein vertikaler Verlängerungsabschnitt ausgebildet ist, der im montierten Zustand in die Aussparung am Bodenauflageschenkel eingreift. Hierdurch wird die Variabilität des Zusammenspiels von Abdeckprofil und Basisprofil in vertikaler Höhenrichtung erweitert, so dass das Abdeckprofil in vertikaler Richtung tiefer auf das Basisprofil schiebbar ist.

Vorzugsweise sind das Basisprofil und/oder das Abdeckprofil aus Aluminium gefertigt.

Alle offenbarten Merkmale sind beliebig miteinander kombinierbar, soweit dies technisch möglich ist und nicht im Widerspruch steht. Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt Es zeigen:
- Fig. 1: eine Seitenansicht auf ein nicht-erfindungsgemäßes Basisprofil in einer Grundstellung;
- Fig. 2: eine Seitenansicht auf ein nicht-erfindungsgemäßes Basisprofil in einer geneigten Stellung;
- Fig. 3: eine Seitenansicht auf ein nicht-erfindungsgemäßes Fußbodenprofilanordnung zwischen zwei gleich hohen Bodenbelägen;
- Fig. 4: eine Seitenansicht auf ein nicht-erfindungsgemäßes Fußbodenprofilanordnung zwischen zwei unterschiedlich hohen Bodenbelägen;
- Fig. 5: eine Seitenansicht auf ein nicht-erfindungsgemäßes Fußbodenprofilanordnung zwischen zwei gleich hohen, jedoch flacheren Bodenbelägen als in Fig. 3;
- Fig. 6: eine Draufsicht auf das Basisprofil aus Fig. 1;
- Fig. 7: eine Seitenansicht auf ein Basisprofil in einer weiteren Ausführungsvariante in einer Grundstellung;
- Fig. 8: eine Seitenansicht auf ein Basisprofil in einer weiteren Ausführungsvariante in einer Grundstellung;
- Fig. 9: eine Seitenansicht auf ein Basisprofil in einer weiteren Ausführungsvariante in einer Grundstellung;
- Fig. 10: eine Seitenansicht auf das Basisprofil gemäß Fig. 7 mit einem Abdeckprofil.

Gleiche Bezugszeichen benennen gleiche Teile in allen Ansichten. Die Bezugszeichen sind nicht in allen Figuren vollständig wiederholt, soweit es sich um dasselbe Bauteil handelt.

In den Figuren 1 und 2 ist ein Ausführungsbeispiel eines nicht-erfindungsgemäßen Basisprofils 1 in einer Seitenansicht dargestellt. Die Basisprofilanordnung ist einstückig mit einem waagerechten, am Boden zu befestigenden Bodenauflageschenkel 4, einem unmittelbar angrenzenden Übergangsabschnitt 5 und einer unmittelbar angrenzenden Halteeinrichtung 2 ausgebildet, wobei die Halteeinrichtung 2 zwei Vertikalschenkel 21, 22 mit dazwischen gebildetem Schraubkanal mit Verzahnung 23 aufweist Die Halteeinrichtung 2 weist eine Erstreckung in Querrichtung Q auf, dass ihre linke vertikale Randebene im Wesentlichen mit der Grenze zwischen dem Übergangsabschnitt 5 und dem Bodenauflageschenkel 4 abschließt.

Der Übergangsabschnitt 5 umfasst eine Stufe 6, die einen Quersteg 11 in vertikaler Richtung V gegenüber dem Bodenauflageschenkel 4 im Wesentlichen um die Materialstärke des Bodenauflageschenkels 4 erhöht, wobei zwischen der Halteeinrichtung 2 und dem Quersteg 11 ein Freiraum 12 verbleibt. Die Stufe 6 weist eine sich in Längsrichtung L erstreckende Stufenkante 7 auf, entlang der die Halteeinrichtung 2 gegenüber dem Bodenauflageschenkel 4 durch Verbiegen des Übergangsabschnitts 5 in Querrichtung Q um einen Winkel α neigbar ist, wie es in Figur 2 gezeigt ist. Natürlich kann die Halteeinrichtung 2 auch in die entgegengesetzte Richtung um einen Winkel α geneigt werden. In Figur 1 ist die Halteeinrichtung 2 in einer nicht-geneigten Grundstellung. Der Quersteg 11 verläuft dabei parallel zum Bodenauflageschenkel 4.

Entlang der Stufenkante 7 ist eine sich in Längsrichtung L erstreckende Sollbiegenut 8 eingebracht, so dass die Halteeinrichtung 2 gegenüber dem Bodenauflageschenkel 4 durch Verbiegen des Übergangsabschnitts 2 an der Sollbiegenut 8 in Querrichtung Q leichter und weiter neigbar ist. Alternativ kann die Sollbiegenut in Längsrichtung L auch nur abschnittsweise vorgesehen sein.

Der Quersteg 11 geht auf einer dem Bodenauflageschenkel 4 in Querrichtung abgewandten Seite in einen vertikalen Biegeschenkel 9 über, an den sich die Halteeinrichtung 2 anschließt. An dem Biegeschenkel 9 ist außenseitig eine zweite sich in Längsrichtung erstreckende Sollbiegenut 10 ausgebildet, die ebenfalls eine Neigung der Halteeinrichtung 2 in Querrichtung ermöglicht. Dabei kann diese zweite Neigung in dieselbe Querrichtung als auch in die gegenüberliegende Querrichtung erfolgen. Bei entgegengesetzter Biegung der Halteeinrichtung 2, d.h. in beide Querrichtungen Q1 und Q2 gemäß Fig. 5, entlang beider Solfbiegenuten 8, 10 verringert sich die vertikale Höhenlage der Halteeinrichtung 2. Dadurch können geringere Bodenbelagsstärken mit ein und demselben Basisprofil 1 bebaut werden.

Die Figuren 3 und 4 zeigen die Fußbodenprofilanordnung mit dem Basisprofil 1 aus Figur 1 und 2 mit einem daran über Schrauben (nicht gezeigt) befestigten Abdeckprofil 3, das die Vertikalschenkel 21, 22 der Halteeinrichtung 2 seitlich mit Halteschenkeln 31 beidseitig umgreift. Über eine Nase 32 liegt das Abdeckprofil arretiert zwischen den Vertikalschenkeln 21, 22 auf. Seitliche Abdeckflügel 33 liegen gemäß Figur 3 auf dem angrenzenden Bodenbelag 40 jeweils gleicher Materialstärke auf und sind über an die Halteschenkel 31 angrenzend ausgebildete Längsnuten 34 biegbar. In Figur 4 ist die Fußbodenprofilanordnung mit geneigter Halteeinrichtung 2 des Basisprofils 1 aus Figur 2 und mithin geneigt angeordnetem Abdeckprofil 3 gezeigt, wobei die Abdeckflügel 33 des Abdeckprofils 3 unterschiedlich dicke Bodenbeläge 41, 42 bedecken.

Figur 5 entspricht der Ausführung gemäß Figur 3, jedoch wurde das Basisprofil 1 an der Sollbiegenut 8 in Querrichtung Q1 und an der Sollbiegenut 10 in Querrichtung Q2 zurück verbogen, so dass der Quersteg 11 näher am Boden verläuft und die Halteeinrichtung 2 eine geringere vertikale Höhe aufweist, jedoch nicht geneigt ist. Die Sollbiegenut 8 ist dabei zusammengedrückt, die Sollbiegenut 10 weiter aufgespannt. Hierdurch kann ein Bodenbelag 43 mit einer Materialstärke B bedeckt werden, die geringer ist als die Materialstärke A des Bodenbelags 40 aus Figur 2.

Nicht in einer Figur gezeigt, aber gleichwohl genauso möglich ist eine Erhöhung der Halteeinrichtung 2 durch Biegung in die jeweils entgegengesetzte Richtung, d.h. die Halteeinrichtung 2entlang der Sollbiegenut 8 in Querrichtung Q2 und entlang der Sollbiegenut 10 in Querrichtung Q1.

Die Materialdicke des die Stufe 6 bildenden Stegs bzw. Querstegs 11 des Übergangsabschnitts 5 ist in vertikaler Richtung dünner ausgebildet als diejenige des Bodenauflageschenkels 4 und dünner als die Breite der Vertikalschenkel 21, 22 in Querrichtung Q.

Figur 6 zeigt das Basisprofil 1 in einer Draufsicht. An dem Bodenauflageschenkel 4 des Basisprofils 1 ist im an den Übergangsabschnitt 5 angrenzenden Bereich eine sich in Längsrichtung L erstreckende Nut 41 ausgebildet, innerhalb der mehrere in Längsrichtung beabstandete Aussparungen 42 vorgesehen sind. Die Länge der Aussparungen 42 ist frei wählbar und an die Materialdicke anpassbar, so dass ein Gleichgewicht zwischen leichter Verbiegbarkeit zur einfachen Montage einerseits und ausreichender Festigkeit zum Halten des Bodenbelags auf dem Boden andererseits sichergestellt ist.

In den Figuren 7 - 10 sind Ausführungsbeispiele eines erfindungsgemäßen Basisprofils 50 ohne und mit Abdeckprofil 3 in einer Seitenansicht dargestellt. Der Bodenauflageschenkel 4 und die Halteeinrichtung 2 sind unmittelbar und einstückig durch ein an dem Biegesteg 9 ausgebildeten Gelenk 51 verbunden, das die Sollbiegestelle 52 aufweist. Über das durch die Sollbiegestelle 52 erzeugte Gelenk 51 ist die im Grundzustand im rechten Winkel gegenüber dem Bodenauflageschenkel ausgerichtete Halteeinrichtung in Querrichtung Q gegenüber dem Bodenauflageschenkel 4 neigbar. Die Sollbiegestelle 52 ist durch eine lokale Materialverjüngung des Biegestegs 9 in Querrichtung gegenüber den angrenzenden Abschnitten ohne Materialverjüngung ausgebildet. Die Halteeinrichtung 2 umfasst wie bei den vorherigen Ausführungen zwei Vertikalschenkel 21, 22 mit dazwischen gebildetem Schraubkanal mit Verzahnung 23. Am vertikal oberen in Querrichtung weisenden Randabschnitt umfassen die Vertikalschenkel 21, 22 jeweils Vorsprünge 59, die zusätzlich zur Neigbarkeit den Schwenkbereich eines Abdeckprofils 3 erweitern, wie in Fig. 10 gezeigt.

Gemäß den Ausführungen nach den Figuren 7 und 8 verläuft der Biegesteg 9 in vertikaler Verlängerung zu dem Vertikalschenkel 21 bzw. 22, d.h. im Wesentlichen in ein und derselben vertikalen Ebene. In der Ausführung gemäß Figur 9 greift der Biegesteg 9 mittig an der Halteeinrichtung 2 an.

In allen Ausführungen gemäß den Figuren 7 bis 10 weist der Bodenauflageschenkel 4 einen Befestigungsabschnitt F zur Befestigung am Boden, beispielsweise mittels nicht dargestellter Schrauben, und einen Biegeabschnitt B auf. Der Bodenauflageschenkel 4 umfasst im Biegeabschnitt B mehrere oberseitig und unterseitig abwechselnd angeordnete und die Steifigkeit lokal reduzierende Nuten 53, 54, welche die vertikale Biegung des Bodenauflageschenkels 4 im Biegeabschnitt B ermöglichen, wie durch den Pfeil dargestellt. Die Halteeinrichtung 2 wird durch die Biegung des Biegeabschnitts B vertikal in die Fuge angehoben. Als Drehpunkt kann eine der Nuten 53, 54 dienen, je nachdem, an welcher Stelle der nicht dargestellte Bodenbelag endet. Die Ausführung gemäß Figur 9 umfasst zusätzlich eine zum Boden weisende Sollbiegenut 55 am Bodenauflageschenkel 4 im Biegeabschnitt B, die einen definierten Freiheitsgrad zur Neigbarkeit des Bodenauflageschenkels 4 an der Sollbiegenut 55 bereitstellt. Die Sollbiegenut 55 kann ohne Weiteres auch bei den anderen Ausführungsvarianten vorgesehen werden, selbst wenn sie dort nicht gezeigt ist.

Bezugnehmend auf Figur 10 ist eine Fugenüberbrückungsanordnung mit dem Basisprofil 50 aus Figur 7 sowie einem Abdeckprofil 3 in einer vertikal obersten Stellung gezeigt. Das Abdeckprofil 3 weist zwei Halteschenkel 31 auf, welche die Vertikalschenkel 21, 22 der Halteeinrichtung 2 übergreifen. Am in der Figur linken Halteschenkel 31 ist der vertikale Verlängerungsabschnitt 58 ausgebildet, der im montierten Zustand in der tiefsten Stellung in die am Bodenauflageschenkel 4 vorgesehene und sich in Längsrichtung erstreckende Aussparung 42 eingreifen kann.

Die Erfindung beschränkt sich in ihrer Ausführung nicht auf die vorstehend angegebenen bevorzugten Ausführungsbeispiele. Vielmehr ist eine Anzahl von Varianten eingeschlossen, welche von der dargestellten Lösung auch bei grundsätzlich anders gearteten Ausführungen Gebrauch macht. Beispielsweise können auch Abdeckprofile mit nur einem Halteschenkel oder Eckkantenprofile als Abdeckprofile verwendet werden. Ebenfalls von der Erfindung umfasst ist die Verwendung des Basisprofils mit einem Abschlussprofil an einem Belagrand.

## Patentansprüche

1. Basisprofil einer Fußbodenprofilanordnung mit einem Bodenauflageschenkel (4) und einer Halteeinrichtung (2), die ausgebildet ist, ein Abdeckprofil befestigend aufzunehmen, wobei der Bodenauflageschenkel (4) und die Halteeinrichtung (2) unmittelbar und einstückig durch ein eine Sollbiegestelle (52) aufweisendes Gelenk (51) verbunden sind, so dass die Halteeinrichtung (2) gegenüber dem Bodenauflageschenkel (4) in Querrichtung (Q) neigbar ist, **dadurch gekennzeichnet, dass** der Bodenauflageschenkel (4) einen sich in Querrichtung erstreckenden Befestigungsabschnitt (F) zur Befestigung am Boden und einen sich in Querrichtung erstreckenden Biegeabschnitt (B) aufweist, wobei der Bodenauflageschenkel (4) im Biegeabschnitt (B) mehrere oberseitig und/oder unterseitig abwechselnd angeordnete und die Steifigkeit lokal reduzierende Nuten (53, 54) aufweist, weiche eine vertikale Biegung des Bodenauflageschenkels (4) im Biegeabschnitt (B) um einen Drehpunkt ermöglichen, wobei der Drehpunkt durch eine der Nuten (53, 54) gebildet ist.

2. Basisprofil nach Anspruch 1, **dadurch gekennzeichnet, dass** die Halteeinrichtung (2) unmittelbar anschließend an das Gelenk (51) ausgebildet ist.

3. Basisprofil nach einem der vorigen Ansprüche, **dadurch gekennzeichnet, dass** das eine Sollbiegestelle (52) aufweisende Gelenk (51) durch einen Biegesteg (9) gebildet ist.

4. Basisprofil nach dem vorigen Anspruch, **dadurch gekennzeichnet, dass** die Sollbiegestelle (52) durch eine lokale Materialverjüngung um 50-65% gegenüber einem an die Sollbiegestelle (52) angrenzenden Abschnitt ohne Materialverjüngung des Biegestegs (9) ausgebildet ist.

5. Basisprofil nach einem der vorigen Ansprüche 3 bis 4, **dadurch gekennzeichnet, dass** die Halteeinrichtung (2) zwei Vertikalschenkel (21, 22) mit dazwischen gebildetem Schraubkanal aufweist und der Biegesteg (9) in vertikaler Verlängerung zu einem der zwei Vertikalschenkel (21, 22) verläuft.

6. Basisprofil nach einem der vorigen Ansprüche, **dadurch gekennzeichnet, dass** der Bodenauflageschenkel (4) unmittelbar anschließend an das Gelenk (51) eine zum Boden weisende Sollbiegenut (55) aufweist.

7. Basisprofil nach einem der vorigen Ansprüche 1 oder 6, **dadurch gekennzeichnet, dass** der Bodenauflageschenkel (4) im Biegeabschnitt (B) mindestens eine sich in Längsrichtung erstreckende Aussparung (42) aufweist.

8. Fußbodenprofilanordnung mit einem Basisprofil (1) nach einem der vorigen Ansprüche und einem daran befestigbaren Abdeckprofil (3), das zusammen mit der Halteeinrichtung (2) gegenüber dem Bodenauflageschenkel (4) neigbar ist.

9. Fußbodenprofilanordnung nach dem vorigen Anspruch, **dadurch gekennzeichnet, dass** das Abdeckprofil (3) zwei Halteschenkel (31) aufweist, welche ausgebildet sind, die Vertikalschenkel (21, 22) der Halteeinrichtung (2) zu übergreifen, wobei an zumindest einem der Halteschenkel (31) ein vertikaler Verlängerungsabschnitt ausgebildet ist, der im montierten Zustand in die Aussparung (42) am Bodenauflageschenkel (4) eingreift.

## Claims

1. Base profile of a floor profile assembly having a floor support leg (4) and a support device (2) formed to attachably receive a cover profile, wherein the floor support leg (4) and the support device (2) are connected directly and integral by a joint (51) having a predetermined bending point (52) such that the support device (2) is inclinable compared to the floor support leg (4) in cross direction (Q), **characterized in that** the floor support leg (4) has a fastening section (F) extending in cross direction for fastening on the floor and a bending section (B) extending in cross direction, wherein the floor support leg (4) in the bending section (B) has several grooves (53, 54) alternately disposed at the top and/or on the bottom and locally reducing the stiffness, which enable a vertical bend of the floor support leg (4) in the bending section (B) around a pivot, wherein the pivot is formed by one of the grooves (53, 54).

2. Base profile according to claim 1, **characterized in that** the support device (2) is formed directly adjacent to the joint (51).

3. Base profile according to one of the preceding claims, **characterized in that** the joint (51) having a predetermined bending point (52) is formed by a bending bar (9).

4. Base profile According to the preceding claim, **characterized in that** the predetermined bending point (52) is formed by a local material diminution about 50 - 65 % compared to a section adjacent to the predetermined bending point (52) without material diminution of the bending bar (9).

5. Base profile according to one of the preceding claims 3 to 4, **characterized in that** the support device (2) has two vertical legs (21, 22) having screw channel formed in between and the bending bar (9) extends in vertical extension to one of the two vertical legs (21, 22).

6. Base profile according to one of the preceding claims, **characterized in that** the floor support leg (4) has a predetermined bending groove (55) pointing to the floor directly adjacent to the joint (51).

7. Base profile according to one of the preceding claims 1 to 6, **characterized in that** the floor support leg (4) has at least one recess (42) extending in longitudinal direction in the bending section (B).

8. Floor profile assembly having a base profile (1) according to one of the preceding claims and a cover profile (3) attachable thereon being inclinable together with the support device (2) compared to the floor support leg (4).

9. Floor profile assembly according to the preceding claim, **characterized in that** the cover profile (3) has two retaining legs (31) which are formed to engage over the vertical legs (21, 22) of the support device (2), wherein on at least one of the retaining legs (31) a vertical extension section is formed engaging with the recess (42) on the floor support leg (4) in mounted state.

## Revendications

1. Profilé de base d'un agencement de profilé de sol comportant une branche d'appui de sol (4) et un dispositif de retenue (2) qui est réalisé de manière à recevoir par fixation un profilé de recouvrement, dans lequel la branche d'appui de sol (4) et le dispositif de retenue (2) sont raccordés directement et d'un seul tenant par une articulation (51) présentant un point de flexion de consigne (52) de sorte que le dispositif de retenue (2) soit inclinable par rapport à la branche d'appui de sol (4) dans le sens transversal (Q), **caractérisé en ce que** la branche d'appui de sol (4) présente une section de fixation (F) s'étendant dans le sens transversal pour la fixation au sol et une section de flexion (B) s'étendant dans le sens transversal, dans lequel la branche d'appui de sol (4) présente dans la section de flexion (B) plusieurs rainures (53, 54) disposées alternativement côté supérieur et/ou côté inférieur et réduisant localement la rigidité, lesquelles permettent une flexion verticale de la branche d'appui de sol (4) dans la section de flexion (B) autour d'un point de rotation, dans lequel le point de rotation est formé par une des rainures (53, 54).

2. Profilé de base selon la revendication 1, **caractérisé en ce que** le dispositif de retenue (2) est réalisé de manière directement contiguë à l'articulation (51).

3. Profilé de base selon l'une quelconque des revendications précédentes, **caractérisé en ce que** l'articulation (51) présentant un point de flexion de consigne (52) est formée par une nervure de flexion (9).

4. Profilé de base selon la revendication précédente, **caractérisé en ce que** le point de flexion de consigne (52) est réalisé par un rétrécissement de matériau local de 50 à 65 % par rapport à une section contiguë au point de flexion de consigne (52) sans rétrécissement de matériau de la nervure de flexion (9).

5. Profilé de base selon l'une quelconque des revendications précédentes 3 à 4, **caractérisé en ce que** le dispositif de retenue (2) présente deux branches verticales (21, 22) avec un canal de vissage formé entre elles et la nervure de flexion (9) s'étend en prolongement vertical vers une des deux branches verticales (21, 22).

6. Profilé de base selon l'une quelconque des revendications précédentes, **caractérisé en ce que** la branche d'appui de sol (4) présente de manière directement contiguë à l'articulation (51) une rainure de flexion de consigne (55) tournée vers le sol.

7. Profilé de base selon l'une quelconque des revendications précédentes 1 ou 6, **caractérisé en ce que** la branche d'appui de sol (4) présente dans la section de flexion (B) au moins un évidement (42) s'étendant dans le sens longitudinal.

8. Agencement de profilé de sol comportant un profilé de base (1) selon l'une quelconque des revendications précédentes, et un profilé de recouvrement (3) pouvant être fixé dessus qui peut être incliné conjointement avec le dispositif de retenue (2) par rapport à la branche d'appui de sol (4).

9. Agencement de profilé de sol selon la revendication précédente, **caractérisé en ce que** le profilé de recouvrement (3) présente deux branches de retenue (31) qui sont réalisées de manière à recouvrir les branches verticales (21, 22) du dispositif de retenue (2), dans lequel sur au moins une des branches de retenue (31) une section de prolongement verticale est réalisée laquelle vient en prise à l'état monté dans l'évidement (42) sur la branche d'appui de sol (4).
